# EUROPÄISCHE PATENTSCHRIFT

(11) **EP 1 419 898 B1**
(45) Veröffentlichungstag und Bekanntmachung des Hinweises auf die Patenterteilung: **14.05.2008**
(21) Anmeldenummer: 02405987.5
(22) Anmeldetag: 18.11.2002
(51) Int. Cl.: B42B 4/00, B27F 7/21

(54) **Hefteinrichtung zur Herstellung von Druckerzeugnissen aus heftklammergebundenen Druckprodukten**
Stapler used in the collation of printed articles to form printed products
Dispositif d'agrafage pour la fabrication de produits imprimés à partir d'articles imprimés liees par agrafage

(43) Veröffentlichungstag der Anmeldung: 19.05.2004
(73) Patentinhaber: Müller Martini Holding AG, 6052 Hergiswil (CH)
(72) Erfinder: Silberbauer, Günther, 4813 Ürkheim (CH)

(56) Entgegenhaltungen:
- DE-A- 3 839 297
- DE-A- 19 712 863
- US-A- 5 772 195
- US-A- 6 142 353

## Beschreibung

Die Erfindung betrifft eine Hefteinrichtung zur Herstellung von Druckerzeugnissen aus heftklammergebundenen Druckprodukten, bestehend aus einer Fördervorrichtung, auf der gefalzte Druckprodukte rittlings einem über der Fördervorrichtung an einem oszillierend angetriebenen Heftschlitten befestigten, zur Bildung von Klammerschenkeln einen Bieger und zum Durchsetzen der Klammerschenkel durch den Falz der Druckprodukte einen Treiber aufweisenden Heftaggregat und einer mit einer an der Fördervorrichtung mit einstellbarem Abstand dem Heftaggregate gegenüberstehenden Umbiegevorrichtung ausgebildeten Heftmaschine zugeführt werden, und einer die Heftdrahtlänge bestimmenden Drahtzuführvorrichtung sowie einer Drahtschneidvorrichtung, die der Heftmaschine zugeordnet sind.

Hefteinrichtungen dieser Art sind bei Sammelheftern bekannt, mit denen unterschiedliche Druckprodukte an einer Sammelstrecke zu einem Druckerzeugnis zusammengeführt und anschliessend am Falz geheftet werden.

Beim Sammelhefter "Tempo" von Müller Martini -Prospekt 410/9708- werden die auf einer Fördervorrichtung gesammelten Druckprodukte während dem Transport durch die mitlaufende Heftmaschine geheftet.

Die vorveröffentlichte DE - A - 197 12 863 offenbart ein Verfahren und eine Vorrichtung zum Bereitstellen, Bearbeiten und Verarbeiten eines Heftdrahtes zum Heften von zu Stapeln aufeinander abgelegten Einzelblättern im flachseitigen Randbereich mittels Haftgerät.

Die vorbekannte US - A - 6 142 353 vermittelt eine Hefteinrichtung eines Sammelhefters für das Heften von rittlings auf einer Sammelkette transportierten mehrblättrigen Druckprodukten.

Bei einem anderen, unter das gleiche Heftprinzip fallenden Sammelhefter werden die durch die Fördervorrichtung transportierten Druckprodukte am Förderende von einem anschliessenden Fördersystem übernommen und beschleunigt in die Heftposition versetzt, wo sie im Stillstand geheftet und danach weitertransportiert werden.

Bei einem Trommelsammelhefter werden die Druckprodukte entlang einer Mantellinie einer um eine horizontale Achse drehenden Trommel gefördert und anschliessend im Stillstand an der drehenden Trommel durch eine mitlaufende Heftmaschine geheftet.

Die Aufgabe der Erfindung besteht darin, eine Hefteinrichtung zu schaffen, die geeignet ist, Druckerzeugnisse unterschiedlicher Dicke mit hoher Zuverlässigkeit, ohne manuelle Betätigung der Einstellmittel der betroffenen Vorrichtungen einer Hefteinrichtung und ohne Beeinträchtigung der hohen Produktionsleistung herzustellen, auch dann, wenn die Druckprodukte in einer Reihenfolge unregelmässiger Dicke zugeführt werden

Erfindungsgemäss wird die Aufgabe dadurch gelöst, dass die Drahtschneidvorrichtung verstellbar ist und dass die zur Anpassung einer Heftklammer an die Dicke der gebundenen Druckprodukte einstellbare Heftmaschine durch Einstellmittel mit einer eine zur Dickenmessung der Druckprodukte vor der Heftmaschine an der Fördervorrichtung angeordneten Messvorrichtung ausgebildeten Steuerung oder mit einer gespeicherte Daten der Dicke der Druckprodukte verarbeitenden Steuerung verbunden ist.

Es ist vorteilhaft, wenn die Einstellmittel der Heftmaschine und der ihr zugeordneten Vorrichtungen gemeinsam durch eigene, mit der Steuerung verbundene, ortsfeste Antriebsmittel einstell- und verstellbar sind, damit zuverlässig und schnell eine Verstellung vorgenommen werden kann, ohne dass dadurch ein Unterbruch der Produktion entsteht.
Hiervon sind funktionsbezogen gesteuerte Einzelantriebe der Heftmaschine für einen Sammelhefter betroffen.

Es ist zweckmässig, wenn bei einer in der Höhe verstellbaren Fördervorrichtung die Einstellmittel zur Höhenverstellung der Fördervorrichtung mit einem steuerbaren, ortsfesten Antriebsmittel verbunden sind, damit dieser Verstellvorgang gleichzeitig mit anderen gesteuerten Umstellungen vorgenommen werden kann.

Die Einstellungen oder Verstellungen der Einstellmittel sollen vorteilhaft während dem Lauf der Hefteinrichtung bzw. eines Sammelhefters, vorzugsweise vor oder nach einem Heftzyklus erfolgen.

Bei einer Einrichtung mit einer nach der Dicke der Druckerzeugnisse einstellbaren Drahtzuführvorrichtung können Einstellmittel der Drahtzuführvorrichtung durch eine den Heftschlitten parallel zu dessen Bewegungsrichtung durchsetzende Antriebswelle eines Antriebsmittels und jeweils ein einem Heftaggregat zugeordneten, auf der Antriebswelle verschiebbar befestigten Antriebsrad eines Getriebes ausgebildet sein, sodass u.a. flexible Leitungen für die elektrische Energiezufuhr von rasch wechselnden Bewegungen des Heftschlittens verschont bleiben.

Es erweist sich als einfache und zuverlässige Bauform, wenn das Getriebe als Winkelgetriebe ausgebildet ist.

Vorteilhaft ist eine Einrichtung mit einer einen nach der Dicke der Druckerzeugnisse einstellbaren Messerhalter aufweisenden Drahtschneidvorrichtung durch Einstellmittel ausgebildet, die einen an dem Messerhalter in eine schräg zur Bewegungsrichtung des Heftschlittens verlaufende Führungsbahn eingreifenden Mitnehmerstift aufweisen, der durch eine höhenverstellbare Führungsleiste mit einem aus wenigstens einem drehwinkelgesteuerten Elektromotor bestehenden Antriebsmittel verbunden ist.

Dadurch wird ermöglicht, dass eine auf Antriebsnocken der Messerhalter mehrerer Heftaggregate einwirkende, an dem Heftschlitten befestigte Nockenleiste in einer Führungskulisse der Führungsleiste oszillierend antreibbar ist.

Alternativ kann bei einer Einrichtung mit einer einen nach der Dicke der Druckerzeugnisse einstellbaren Messerhalter aufweisenden Drahtschneidvorrichtung, ein an dem Messerhalter in eine schräg zur Bewegungsrichtung des Heftschlittens verlaufende Führungsbahn eingreifender Mitnehmerstift über ein Hebelvorgelege mit einem Antriebsmittel verbunden sein.

Zweckmässig kann das als drehwinkelgesteuerter Elektromotor ausgebildete Antriebsmittel mit einer den Heftschlitten parallel zu dessen Bewegungsrichtung durchsetzenden Welle antriebsverbunden und an der Welle jeweils ein mit einem eine Nockenleiste betätigenden Lenker verbundener Hebel befestigt sein.

Bei einer erfindungsgemässen Einrichtung, mit einer nach der Dicke der Druckerzeugnisse einstellbaren Umbiegevorrichtung, die an einem verstellbaren Umbiegerträger wenigstens einen befestigten Umbiegerblock aufweist, können die Einstellmittel für die Umbiegevorrichtung der Einfachheit halber durch ein Getriebe mit einer Antriebswelle eines ortsfesten, drehwinkelgesteuerten Elektromotors verbunden sein.

Der Elektromotor kann über einen Antriebsregler mit einem bestimmbaren begrenzten Drehmoment angesteuert werden. Entsteht durch ein zu dickes Druckerzeugnis eine Ueberlast, die zu Schäden führen würde, so wirkt der Elektromotor wie eine Feder und gibt der Ueberlast nach.

Diesbezüglich ist es zweckdienlich, wenn die Einstellmittel für die Umbiegevorrichtung ein an einer stationären Zahnstange bewegliches, mit dem Umbiegeträger antriebsverbundenes Zahnsegment aufweisen, das mit einem an der Antriebswelle eines ortsfesten, drehwinkelgesteuerten Elektromotors angeordneten Hebelarm gekuppelt ist.

Bewährterweise kann die Antriebswelle durch eine den Heftschlitten in Bewegungsrichtung durchsetzende, verschiebbare und drehmomentübertragende Wellen-Nabenverbindung mit dem Hebelarm verbunden sein.

Bei einer bezüglich Höhe an die Dicke der zu heftenden Druckerzeugnisse anpassbaren Fördervorrichtung, die eine Kettenführung für wenigstens eine umlaufende Gliederkette aufweist, an welcher Einzelteile einer dachförmigen Auflage befestigt sind, ist es vorteilhaft, wenn die Kettenführung nach unten sich erstreckende Heber aufweist, die durch Hebelgetriebe mit der Antriebswelle verbunden sind.

Als Antriebsmittel der einzelnen Vorrichtungen sind drehwinkelgesteuerte Elektromotoren, auch Servomotoren bezeichnet, vorgesehen.

Anschliessend wird die Erfindung unter Bezugnahme auf die Zeichnung, auf die bezüglich aller in der Beschreibung nicht näher erwähnten Einzelheiten verwiesen wird, anhand eines Ausführungsbeispiels erläutert. In der Zeichnung zeigen:
- Fig. 1: eine auszugsweise Darstellung eines Sammelhefters im Bereich einer Hefteinrichtung,
- Fig. 2: eine Darstellung der Hefteinrichtung des in Fig. 1 veranschaulichten Sammelhefters,
- Fig. 3: eine auszugsweise Ansicht von hinten der in Fig. 2 gezeigten Hefteinrichtung,
- Fig. 4: eine Seitenansicht eines Heftaggregates der Hefteinrichtung,
- Fig. 5: eine Heftklammer,
- Fig. 6: eine Darstellung des Heftaggregates von hinten,
- Fig. 7: das Heftaggregat von der Vorderseite der Hefteinrichtung,
- Fig. 8: einen Schnitt durch den Heftschlitten gemäss VIII-VIII in Fig. 10,
- Fig. 9: eine Darstellung der Antriebsvorrichtung der Umbiegevorrichtung,
- Fig. 10: einen Schnitt durch die Umbiegevorrichtung gemäss X - X in Fig. 8,
- Fig. 11: eine auszugsweise Darstellung der Hefteinrichtung mit bezüglich Fig. 4 alternativen Einstellmitteln der Drahtschneidvorrichtung,
- Fig. 12: eine auszugsweise vergrösserte Darstellung der Einstellmittel gemäss Fig. 11 und
- Fig. 13: eine Darstellung einer Antriebsvorrichtung zur Höhenverstellung der Fördervorrichtung.

Fig. 1 vermittelt auszugsweise einen Sammelhefter im Heftbereich, wo eine Hefteinrichtung 1 an einer Fördervorrichtung 2 angeordnet ist. Auf der Fördervorrichtung 2 werden durch an einem Zugmittel mit sattelförmiger Auflage 3 befestigten Mitnehmern 4 rittlings aufliegende Druckprodukte bzw. zu Druckerzeugnissen 5 gesammelte Druckprodukte in Förderrichtung F der Hefteinrichtung 1 zugeführt, wo sie durch die mitlaufende Heftmaschine am Falz geheftet werden. Die Heftmaschine besteht aus zwei Heftaggregaten 6, 7 und jeweils einem letzteren zugeordneten Umbiegeblock 8, 9 einer Umbiegevorrichtung 10, die alle an einem entlang der Fördervorrichtung 2 oszillierend angetriebenen Heftschlitten 11 befestigt sind. Die Hefteinrichtung 1 arbeitet nach dem Maschinentakt des Sammelhefters. Der Heftschlitten 11 ist an zwei mit einem Maschinengestell 12 verbundenen Stangen 13, 14 geführt.
Die Funktionsweise der Heftaggregate 6, 7 ist in der CH - A - 549 443 beschrieben und wird hier im Rahmen des von der vorliegenden Erfindung betroffenen Umfangs erläutert. Der Heftdraht 15 wird den Heftaggregaten 6, 7, eingespannt zwischen zwei Reibrädern 16, 17 über eine Drahtführung 18 der verlangten Drahtabschnittslänge entsprechend einer Heftklammergrösse zugeführt. Den Antrieb der Reibräder 16, 17 übernehmen zwei kämmende Zahnräder 19, 20, die mit den Reibrädern 16, 17 fest verbunden sind (siehe Fig. 7).
Um die Drahtabschnittslänge für die Heftklammern, die in Fig. 5 dargestellt sind, variieren zu können, bedarf es eines drehwinkelsteuerbaren, ortsfest angeordneten Elektromotors 21 (ersichtlich in Fig. 2), der einerseits mit einem der Reibräder 19, 20 und andererseits mit einer Steuerung 22 zur Einstellung des Elektromotors 21 verbunden ist. Mit einer solchen Lösung kann auch noch vermieden werden, dass die Kabel für die dem Elektromotor 21 zugeführte Energie keinen verschleissfördernden Bewegungen der Hefteinrichtung 1 ausgesetzt sind. Betroffen davon sind die konstruktive Ausführung des Heftschlittens 11 und die erforderlichen Einstellmittel. Hierzu ist im Folgenden vorgeschlagen, dass der Elektromotor 21 mit dem Maschinengestell 12 verbunden ist und an der Antriebswelle 23, die den Heftschlitten 11 parallel zu dessen Bewegung durchsetzt, ein jedem Heftaggregat 6, 7 zugeordnetes Kegelrad 24, 25 aufweist, welches mit einem Antriebskegelrad 26, 27 des Heftaggregats 6, 7 ein Kegelradgetriebe 28, 29 bildet, wobei sich das Antriebskegelrad 26, 27 jeweils auf der Welle 30 des Reibrades 17 befindet (siehe Fig. 3). Die Welle 30, beispielsweise eine Vielkeil- oder Polygonwelle, weist für den Antrieb der Kegelräder 24, 25 einen formschlüssigen Querschnitt auf, sodass die Kegelräder 24, 25 darauf verschiebbar sind. Die Welle 30 ist in Lagerböcken 31, 32 der mit dem Heftschlitten 11 fest verbundenen Heftaggregate 6, 7 abgestützt und die Kegelräder 24, 25 sind in den Lagerböcken 31, 32 wälzgelagert. Der Heftschlitten 11 weist Seitenwände auf, von denen die dem Elektromotor 21 zugewandte von der Welle 30 mit Spiel durchsetzt wird. Alternativ könnten die Lagerböcke 31, 32 auch am Heftschlitten 11 befestigt sein.

Um eine symmetrische Heftklammer 33 bilden zu können, wie in Fig. 5 dargestellt, bedarf es einer regelmässigen Verteilung des dazu benötigten Drahtabschnittes, dessen Länge durch den Drahtvorschub der Drahtzuführvorrichtung bestimmt wird.
Der für eine Heftklammer 33 dem aus Bieger 35 und Treiber 36 gebildeten Heftkopf 34 zugeführte Drahtabschnitt endet an einer in Drahtzuführrichtung vor dem Heftkopf 34 angeordneten Drahtschneidvorrichtung 38. Der zu einer Heftklammer 33 zu verformende Drahtabschnitt ist auf den Bieger 35 gleichmässig verteilt, so dass eine Heftklammer 33 mit gleich langen Schenkeln 39 entsteht. Aufgrund der unterschiedlichen Grössen einer Heftklammer 33 ist die Drahtschneidvorrichtung 38 an die Heftklammergrösse anzupassen, derart, dass der Drahtabschnitt gleichmässig verteilt unter dem Bieger zu liegen kommt. Daran ist auch ein beweglicher Greifer 40 am Heftkopf 34 des Heftaggregates 6, 7 beteiligt, der den Drahtabschnitt festhält und für das Biegen positioniert. Die Drahtschneidvorrichtung 38 besteht aus einem Messerhalter 41 mit einer Drahtdurchführung 42, an deren hinteren Ende ein mit der Rückzugbewegung des Treibers 36 antriebsverbundenes Messer 43 vorgesehen ist, welches den Drahtabschnitt mit Hilfe der Drahtdurchführung 42 als Gegenmesser trennt.

Damit der Drahtabschnitt gleichmässig auf den Heftkopf 34 verteilt wird, wird entsprechend dem vor- resp. nachgeschobenen Drahtende das Messergehäuse 41 so versetzt, dass nach dem Trennschnitt durch das Messer 43 der vom Greifer 40 erfasste abgeschnittene Drahtabschnitt die Heftposition im Heftkopf einnimmt. Zur Durchführung des Trennvorgangs für Heftklammern mit unterschiedlicher Drahtabschnittslänge ist der Messerhalter 41 durch eine schräg nach oben verlaufende Führungsbahn 44 ausgebildet, in die ein Mitnehmerstift 45 eingreift, der an einem Schieber 46 befestigt ist. Gemäss den Fig. 4 und 7 befindet sich der Messerhalter 41 in der Stellung für kürzeste Drahtabschnitte. Der Schieber 46 wiederum ist als Platte ausgebildet und allseitig geführt. An der Rückseite weist der Schieber 46 einen Antriebsnocken 47 auf, der in eine Nockenleiste 48 eingreift, welche die Schieber 46 zweier Messerhalter 41 verbindet. Die Enden der Nockenleiste 48 bilden Arme 49, die an den freien Enden in eine schlitzartige Führungskulisse 51 einer Führungsleiste 52 ragende frei drehbare Führungsrollen 50 aufweisen. Die Führungsleiste 52 erstreckt sich unterhalb der Heftaggregate 6, 7 und die Führungskulisse 51 weist eine Länge von wenigstens der Weglänge des Heftschlittens 11 auf. An den Enden ist die Führungsleiste 52 an jeweils einem Support 53 befestigt, der ein Innengewinde für eine Gewindespindel 54 aufweist. Die zur Höhenverstellung der Führungsleiste 52 vorgesehenen Gewindespindeln 54 lagern in einem am Maschinengestell 12 befestigten Lagerbock 55 und sind mit einem ortsfest angeordneten Elektromotor 56 antriebsverbunden. Je nach Dicke der zu heftenden Druckerzeugnisse 5 werden die Messerhalter 41 der Heftaggregate 6, 7 über die Elektromotoren 56 durch die Steuerung 22 verstellt bzw. an die Dicke des zu heftenden Druckerzeugnisses 5 angepasst. Eine Aenderung der Höhe der Führungsleiste 52 erfolgt vor oder nach dem Heftvorgang eines Druckerzeugnisses ohne dass dadurch am Maschinentakt eine Verzögerung eintritt. Mit 5' ist übrigens in Fig. 1 ein geheftetes Druckerzeugnis dargestellt, das anschliessend von der Auflage 3 genommen wird.

Eine alternative Ausführung der Einstellmittel bei einem Messerhalter 41 besteht darin, dass der in eine schräg nach oben verlaufende Führungsbahn 44 eingreifende Mitnehmerstift 45 über ein Hebelvorgelege 56 mit einem ortsfesten Elektromotor 57 antriebsverbunden ist (siehe Fig. 12 und 13), wobei die Antriebswelle 58 des Hebelvorgeleges 56 wiederum formschlüssig ausgebildet sein kann und darauf am Ende des Heftschlittens 11 jeweils ein einarmiger Hebel 59 verschiebbar festsitzen kann. Mit dem einarmigen Hebel 59 ist ein Lenker 60 verbunden, der anderenends -wie schon gemäss Fig. 4- an einer Nockenleiste 48 angelenkt ist. Die Nockenleiste 48 ist ihrerseits höhenverstellbar in einer Führung 93 angeordnet.

Die Einstellmittel der am Heftschlitten 11 angeordneten Umbiegevorrichtung 10 zeigen die Fig. 2, 8, 9 und 10. Die Umbiegevorrichtung 10 besteht aus zwei Umbiegeblöcken 8, 9, die gemeinsam am Heftschlitten 11 entsprechend dem vorkommenden Dickenunterschied der Druckerzeugnisse 5 gegenüber einem Heftkopf 34 durch einen Umbiegeträger 61 in der Höhe einstell- und verstellbar sind. Der Umbiegeträger 61 ist beispielsweise an einem am Heftschlitten 11 befestigten Keil 62 senkrecht geführt und mittels Schrauben 63, die jeweils einen senkrechten Schlitz durchsetzen, am Heftschlitten 11 gehalten.
Die Einstellung der Höhe der Umbiegerblöcke 8, 9 erfolgt von einem drehwinkelgesteuerten Elektromotor 64 aus, der ortsfest am Maschinengestell 12 befestigt ist. Dieser Elektromotor 64 besitzt eine Antriebswelle 65, die etwa die Breite des Heftschlittens 11 und dessen Hub zum Heften aufweist. Die Antriebswelle 65 ist im Heftschlitten 11 an zwei beabstandeten Versteifungsrippen 66 gelagert. Zwischen den Versteifungsrippen 66 sitzt eine als verschiebbare und drehmomentübertragende Wellen-Nabenverbindung ausgebildete Drehmoment-Kugelbüchse 67, die die Drehbewegung der Antriebswelle 65 auf eine an der Antriebswelle 65 gelagerte, sich mit dem Heftschlitten 11 bewegende Muffe 68 überträgt. Die Muffe 68 und die Antriebswelle 65 sind gemeinsam durch Kugellager in den Versteifungsrippen 66 gelagert. An den Enden der Muffe 66 ist jeweils ein Klemmhebel 69 befestigt. Dieser durch den Elektromotor 64 und die Antriebswelle 65 schwenkbare Klemmhebel 69 verbindet durch eine Stange 70 ein an einer parallelen Welle 71 lagerndes Zahnsegment 72, das mit einer am Heftschlitten 11 befestigten Zahnstange 73 kämmt. Durch die Bewegungen der Antriebswelle 65 wird die Welle 71, die durch Lagerböcke 74 mit dem Umbiegerträger 61 verbunden ist, und der Umbiegerträger 61 auf ein gewähltes Mass, das etwa einem Dickenunterschied zweier Druckerzeugnisse 5 entspricht, angehoben oder abgesenkt. Weiterhin weisen die Fig. 8 bis 10 auf eine Umbiegevorrichtung 10 hin, mit der das Schliessen des Heftdrahtes zur Heftklammer über schwenkbare Flügel (nicht ersichtlich) erfolgt.

Der Antrieb dieser Flügel am Kopf der Umbiegerblöcke 8, 9 erfolgt von einer Steuerkurve 75 aus, entlang welcher durch die Heftschlittenbewegung ein an der Welle 71 gelagerter, gegen Federkraft auslenkbarer Schwenkhebel 76 durch eine Steuerrolle 77 beidseits des Heftschlittens 11 geführte Stössel 78 betätigt. Diese Stössel 78 sind durch Hebel 79 mit der Welle 71 verbunden.

Die Fig. 11 und 13 vermitteln eine Ausführung, bei der die Fördervorrichtung 2 gleichzeitig mit der Umbiegevorrichtung 10 höhenverstellbar ist. Hierzu ist an der Antriebswelle 65, jeweils beidseits des Heftschlittens 11, ein weiterer Klemmhebel 80 an der Welle 65 vorgesehen. Die Fördervorrichtung 3 besteht aus einer Kettenführung 81, auf welcher zwei umlaufende Gliederketten 82 geführt sind. Auf den Ketten 82 sind Einzelteile 83 aufgesteckt, die eine dachförmige Auflage 3 bilden. In den Fig. 11 und 13 sind nur auf eine Seite abfallende Einzelteile 83 dargestellt. Am oberen Ende der Auflage 3 bilden die Einzelteile 83 einen Spalt, durch den die Umbiegerblöcke 8, 9 jeweils ausgehoben werden. In Förderrichtung F der Druckerzeugnisse 5 sind vor den Umbiegerblöcken 8, 9 und mit diesen verstellbar verbunden, Leitelemente 84 angeordnet, die die Druckerzeugnisse 5 auf die Umbiegerblöcke 8, 9 führen. Das Aendern der Höhe der Fördervorrichtung 2 erfolgt mittels Hebelgetriebe 85, welches von unten auf die Kettenführung 81 einwirkt. Hierzu erstrecken sich zwei im Abstand mit der Kettenführung 81 verbundene Heber 86 nach unten, die mit einer Rolle 87 auf einem ersten Hebelarm 88 eines abgewinkelten Doppelhebels 89 stehen. Der etwa 90° abgewinkelte zweite Hebelarm 90 ist am freien Ende durch einen Lenker 91 mit dem Klemmhebel 80 verbunden. Die Heber 86 sind in einem Gestell 92 geführt, das mit dem Maschinengestell 12 fest verbunden ist.

## Patentansprüche

1. Hefteinrichtung (1) zur Herstellung von Druckerzeugnissen (5, 5') aus heftklammergebundenen Druckprodukten, bestehend aus einer Fördervorrichtung (2), auf der gefalzte Druckprodukte rittlings einem, über der Fördervorrichtung (2) an einem oszillierend angetriebenen Heftschlitten (11) befestigten, zur Bildung von Klammerschenkeln einen Bieger (35) und zum Durchsetzen der Klammerschenkel durch den Falz der Druckprodukte einen Treiber (36) aufweisenden Heftaggregat (6, 7), und einer mit einer an er Fördervorrichtung (2) mit einstellbarem Abstand dem **Heftaggregat** (6, 7) gegenüberstehenden Umbiegevorrichtung (10) ausgebildeten Heftmaschinezugeführt werden, und einer die Heftdrahtlange bestimmenden Drahtzuführvorrichtung (37) sowie einer Drahtschneidvorrichtung (38), die der Heftmaschine zugeordnet sind, **dadurch gekennzeichnet, dass** die Drahtschneidvorrichtung verstellbar ist und dass die zur Anpassung einer Heftklammer an die Dicke der gebundenen Druckprodukte einstellbare Heftmaschine durch Einstellmittel mit einer eine zur Dickenmessung der Druckprodukte vor der Heftmaschine an der Fördervorrichtung (2) angeordneten Messvorrichtung ausgebildeten Steuerung (22) oder mit einer gespeicherte Daten der Dicke der Druclcprodukte verarbeitenden Steuerung (22) verbunden ist.

2. Einrichtung nach Anspruch 1, **dadurch gekennzeichnet, dass** Einstellmittel der Heftmaschine und der ihr zugeordneten Vorrichtungen (2, 10, 37, 38) gemeinsam durch eigene, mit der Steuerung (22) verbundene, ortsfeste Antriebsmittel (21, 56, 57, 64) einstell- und verstellbar sind.

3. Einrichtung nach Anspruch 2, mit einer in der Höhe verstellbaren Fördervorrichtung (2), **dadurch gekennzeichnet, dass** die Einstellmittel zur Höhenverstellung der Fördervorrichtung (2) mit einem steuerbaren, ortsfesten Antriebsmittel (64) verbunden sind.

4. Einrichtung nach einem der Ansprüche 1 bis 3, mit einer nach der Dicke der Druckerzeugnisse (5) einstellbaren Drahtzuführvorrichtung, **dadurch gekennzeichnet, dass** die Einstellmittel der Drahtzuführvorrichtung (37) durch eine den Heftschlitten (11) parallel zu dessen Bewegungsrichtung durchsetzenden Antriebswelle (30) eines Antriebsmittels (21) und jeweils ein einem Heftaggregat (6, 7) zugeordneten, auf der Antriebswelle (30) verschiebbar befestigten Antriebsrad (26, 27) eines Getriebes (28, 29) ausgebildet sind.

5. Einrichtung nach Anspruch 4, **dadurch gekennzeichnet, dass** die Drahtzuführvorrichtung (37) zwei durch ein Rädervorgelege (19, 20) angetriebene, den Draht (15) transportierende Reibräder (16, 17) aufweist.

6. Einrichtung nach einem der Ansprüche 4 und 5, **dadurch gekennzeichnet, dass** das Getriebe (28, 29) als Winkelgetriebe ausgebildet ist.

7. Einrichtung nach einem der Ansprüche 1 bis 6, mit einer einen nach der Dicke der Druckerzeugnisse (5) einstellbaren Messerhalter (41) aufweisenden Drahtschneidvorrichtung (38), **dadurch gekennzeichnet, dass** die Einstellmittel der Drahtschneidvorrichtung (38) einen an dem Messerhalter (41) in eine schräg zur Bewegungsrichtung des Heftschlittens (11) verlaufende Führungsbahn (44) eingreifenden Mitnehmerstift (45) aufweisen, der durch eine höhenverstellbare Führungsleiste (52) mit einem aus wenigstens einem drehwinkelgesteuerten Elektromotor (56) bestehenden Antriebsmittel verbunden ist.

8. Einrichtung nach Anspruch 7, **dadurch gekennzeichnet, dass** eine auf Antriebsnocken (47) der Messerhalter (41) mehrerer Heftaggregate (6, 7) einwirkende, an dem Heftschlitten (11) befestigte Nockenleiste (48) in einer Führungskulisse (51) der Führungsleiste (52) oszillierend antreibbar ist.

9. Einrichtung nach einem der Ansprüche 1 bis 6, mit einer einen nach der Dicke der Druckerzeugnisse (5) einstellbaren Messerhalter (41) aufweisenden Drahtschneidvorrichtung (38), **dadurch gekennzeichnet, dass** ein an dem Messerhalter (41) in eine schräg zur Bewegungsrichtung des Heftschlittens (11) verlaufende Führungsbahn (44) eingreifender Mitnehmerstift (45) über ein Hebelvorgelege (94) mit einem Antriebsmittel (57) verbunden ist.

10. Einrichtung nach Anspruch 9, **dadurch gekennzeichnet, dass** das als Elektromotor (57) ausgebildete Antriebsmittel mit einer den Heftschlitten (11) parallel zu dessen Bewegungsrichtung durchsetzenden Welle (58) antriebsverbunden und an der Wellen (58) jeweils ein mit einem eine Nockenleiste (48) betätigenden Lenker (60) verbundener Hebel (59) befestigt ist.

11. Einrichtung nach einem der Ansprüche 1 bis 10, mit einer nach der Dicke der Druckerzeugnisse (5) einstellbaren Umbiegevorrichtung (10), die an einem verstellbaren Umbiegerträger (61) wenigstens einen befestigten Umbiegerblock (8, 9) aufweist, **dadurch gekennzeichnet, dass** die Einstellmittel für die Umbiegevorrichtung durch ein Getriebe mit einer Antriebswelle (65) eines ortsfesten, drehwinkelgesteuerten Elektromotors (64) verbunden sind.

12. Einrichtung nach Anspruch 11 , **dadurch gekennzeichnet, dass** die Einstellmittel für die Umbiegevorrichtung ein an einer stationären Zahnstange (73) bewegliches, mit dem Umbiegeträger (61) antriebsverbundenes Zahnsegment (72) aufweisen, das mit einem an der Antriebswelle (65) des Elektromotors (64) angeordneten Hebelarm (69) gekuppelt ist.

13. Einrichtung nach Anspruch 12, **dadurch gekennzeichnet, dass** die Antriebswelle (65) durch eine den Heftschlitten (11) in Bewegungsrichtung durchsetzende, verschiebbare und drehmomentübertragende Wellen-Nabenverbindung (67, 68) mit dem Hebelarm (69) verbunden ist.

14. Einrichtung nach einem der Ansprüche 3 bis 13, mit einer bezüglich Höhe an die Dicke der zu heftenden Druckerzeugnisse (5) anpassbaren Fördervorrichtung (2), die eine Kettenführung (81) für wenigstens eine umlaufende Gliederkette (82) aufweist, an welcher Einzelteile (83) einer dachförmigen Auflage befestigt sind, **dadurch gekennzeichnet, dass** die Kettenführung (81) nach unten sich erstreckende Heber (86) aufweist, die durch Hebelgetriebe (85) mit der Antriebswelle (65) verbunden sind.

15. Einrichtung nach Anspruch 11, **dadurch gekennzeichnet, dass** der Elektromotor (64) mit einem einstellbaren Drehmoment antreibbar ausgebildet ist.

## Claims

1. Stapler (1) used in the collation of stapled printed articles to form printed products (5, 5') consisting of a conveyor (2), astride which folded printed products are fed to a stapling unit (6, 7), fastened by the conveyor (2) to an oscillatingly driven stapling carriage (11), which has a bender (35) for forming the sides of the staples and a pusher (36) for pushing the sides of the staples through the fold of the printed articles, and a stapling machine formed with a crimping device (10) on the conveyor (2) and opposite the stapling unit (6, 7) at an adjustable distance and a wire feed device (37) determining the length of the stapling wire as well as a wire cutting device (38), which are allocated to the stapling machine, **characterised in that** the wire cutting device is adjustable and that the adjustable stapling machine, which can adjust a staple to the thickness of the collated printed articles, is connected through means of adjustment to a control unit (22) formed by a measuring device arranged on the conveyor (2) in front of the stapling machine for measuring the thickness of the printed articles or a control unit (22) processing stored data on the thickness of the printed products.

2. Device according to claim 1, **characterised in that** the means of adjustment of the stapling machine and the devices allocated to it (2, 10, 37, 38) can be adjusted together through their own fixed driving means (21, 56, 57, 64) connected to the control unit (22).

3. Device according to claim 2, with a height adjustable conveyor (2), **characterised in that** the means of adjustment for adjusting the height of the conveyor (2) are connected to a fixed driving means (64), which can be controlled.

4. Device according to one of claims 1 to 3 with a wire feed device, which can be adjusted according to the thickness of the printed products (5), **characterised in that** the means of adjustment of the wire feed device (37) are formed by a drive shaft (30) of a driving means (21) pushing through the stapling carriage (11) parallel to its direction of movement and a driving wheel (26, 27) of a gear (28, 29), which is fastened on the drive shaft (30) so that it can move, allocated to a stapling unit (6, 7) respectively.

5. Device according to claim 4, **characterised in that** the wire feed device (37) has two friction wheels (16, 17) carrying the wire (15), which are driven by a wheel gear (19, 20).

6. Device according to one of claims 4 and 5, **characterised in that** the gear (28, 29) is made as an angular gear.

7. Device according to one of claims 1 to 6 with a wire cutting device (38), which has a knife holder (41), which can be adjusted according to the thickness of the printed products (5), **characterised in that** the means of adjustment of the wire cutting device (38) have a follower pin (45) on the knife holder (41) engaging in a guideway (44) running diagonally to the direction of movement of the stapling carriage (11), which is connected to a driving means consisting of at least one electric motor (56), which is controlled by the angle of rotation, through a height adjustable guide rail (52).

8. Device according to claim 7, **characterised in that** a cam setting bar (48) fastened to the stapling carriage (11) acting on actuating cams (47) of the knife holders (41) of several stapling units (6, 7) can be driven so that it oscillates in a guide gate (51) of the guide rail (52).

9. Device according to one of claims 1 to 6 with a wire cutting device (38), which has a knife holder (41), which can be adjusted according to the thickness of the printed products (5), **characterised in that** a follower pin (45) on the knife holder (41) engaging in a guideway (44) running diagonally to the direction of movement of the stapling carriage (11) is connected to a driving means (57) by a lever gear (94).

10. Device according to claim 9, **characterised in that** the driving means, which is made as an electric motor (57), has drive connection to a shaft (58), pushing through the stapling carriage (11) parallel to its direction of movement, and a lever (59) connected to a guide rod (60), actuating a cam setting bar (48), is fastened to the shaft (58).

11. Device according to one of claims 1 to 10 with a crimping device (10), which can be adjusted according to the thickness of the printed products (5), which has at least one crimping block (8, 9) fastened to an adjustable crimping carrier (61), **characterised in that** the means of adjustment for the crimping device are connected to a drive shaft (65) of a fixed electric motor (64), which is controlled by the angle of rotation, by a gear.

12. Device according to claim 11, **characterised in that** the means of adjustment for the crimping device have a toothed segment (72), which can move on a stationary toothed rack (73), with a drive connection with the crimping carrier (61), which is connected to a lever arm (69) arranged on the drive shaft (65) of the electric motor (64).

13. Device according to claim 12, **characterised in that** the drive shaft (65) is connected to the lever arm (69) by a shaft-hub connection (67, 68), which transfers the torque and can move, pushing through the stapling carriage (11) in the direction of movement.

14. Device according to one of claims 3 to 13 with a conveyor (2), the height of which can be adjusted to the thickness of the printed products (5) to be stapled, which has a chain guide (81) for at least one surrounding link chain (82), on which individual parts (83) of a roof shaped seat are fastened, **characterised in that** the chain guide (81) has lifters (86) extending downwards, which are connected to the drive shaft (65) by lever gears (85).

15. Device according to claim 11, **characterised in that** the electric motor (64) is made, so that it can be driven with an adjustable torque.

## Revendications

1. Dispositif d'agrafage (1) pour fabriquer des produits imprimés (5, 5') à partir d'articles imprimés assemblés par des agrafes, composé d'un dispositif de transport (2) qui transporte des articles imprimés pliés et déposés à califourchon vers un groupe d'agrafage (6, 7) fixé au-dessus du dispositif de transport (2), sur un chariot d'agrafage (11) entraîné de manière à osciller, et présentant une enclume (35) pour former des branches d'agrafe et un piston (36) pour transpercer le pli des articles imprimés avec les branches des agrafes, et vers une agrafeuse dotée d'un dispositif de pliage (10) placé sur le dispositif de transport (2), en face du groupe d'agrafage, avec un écart réglable par rapport à ce dernier, ainsi que d'un dispositif d'alimentation en fil de fer (37) déterminant la longueur de l'agrafe et d'un dispositif de coupe de fil de fer (38) associés à l'agrafeuse, **caractérisé en ce que** le dispositif de coupe de fil de fer est réglable, et **en ce que** l'agrafeuse pouvant être réglée pour adapter une agrafe à l'épaisseur des articles imprimés assemblés est reliée par des moyens de réglage à une commande (22) conçue pour mesurer l'épaisseur des articles imprimés en amont de l'agrafeuse et placée sur le dispositif de transport (2), ou à une commande (22) traitant des données relatives à l'épaisseur des articles imprimés préalablement mémorisées.

2. Dispositif selon la revendication 1, **caractérisé en ce que** des moyens de réglage de l'agrafeuse et des dispositifs qui y sont associés (2, 10, 37, 38) peuvent être ajustés et réglés ensemble par des moyens d'entraînement (21, 56, 57, 64) propres fixes reliés à la commande (22).

3. Dispositif selon la revendication 2, comprenant un dispositif de transport (2) réglable en hauteur, **caractérisé en ce que** les moyens de réglage destinés à régler le dispositif de transport (2) en hauteur sont reliés à un moyen d'entraînement (64) fixe pouvant être commandé.

4. Dispositif selon l'une des revendications 1 à 3, comprenant un dispositif d'alimentation en fil de fer pouvant être réglé en fonction de l'épaisseur des produits imprimés (5), **caractérisé en ce que** les moyens de réglage du dispositif d'alimentation en fil de fer (37) sont formés par un arbre d'entraînement (30) d'un moyen d'entraînement (21) traversant le chariot d'agrafage (11) parallèlement à sa direction de déplacement et par chaque fois un pignon (26, 27) d'un engrenage (28, 29) monté de façon mobile sur l'arbre d'entraînement (30) et appartenant à un groupe d'agrafage (6, 7).

5. Dispositif selon la revendication 4, **caractérisé en ce que** le dispositif d'alimentation en fil de fer (37) comporte deux roues de friction (16, 17) entraînées par un train d'engrenages (19, 20), qui transportent le fil de fer (15).

6. Dispositif selon la revendication 4 ou 5, **caractérisé en ce que** l'engrenage (28, 29) est un engrenage conique.

7. Dispositif selon l'une des revendications 1 à 6, comprenant un dispositif de coupe de fil de fer (38) présentant un porte-lame (41) pouvant être réglé en fonction de l'épaisseur des produits imprimés (5), **caractérisé en ce que** les moyens de réglage du dispositif de coupe de fil de fer (38) présentent une broche d'entraînement (45) s'engageant dans une coulisse (44) du porte-lame (41) s'étendant en biais par rapport à la direction de déplacement du chariot d'agrafage (11), laquelle broche d'entraînement est reliée par une barre de guidage (52) réglable en hauteur à un moyen d'entraînement constitué d'au moins un moteur électrique (56) commandé par angle de rotation.

8. Dispositif selon la revendication 7, **caractérisé en ce qu'**un poussoir de cames (48) fixé au chariot d'agrafage (11) et agissant sur des cames d'entraînement (47) des porte-lames (41) de plusieurs groupes d'agrafage (6, 7) peut être entraîné de manière oscillante dans une coulisse de guidage (51) de la barre de guidage (52).

9. Dispositif selon l'une des revendications 1 à 6, comprenant un dispositif de coupe de fil de fer (38) présentant un porte-lame (41) réglable en fonction de l'épaisseur des produits imprimés (5), **caractérisé en ce qu'**une broche d'entraînement (45) se mettant en prise dans une coulisse (44) ménagée dans le porte-lame (41) et s'étendant en biais par rapport à la direction de déplacement du chariot d'agrafage (11) est reliée par le biais d'un engrenage à levier (94) à un moyen d'entraînement (57).

10. Dispositif selon la revendication 9, **caractérisé en ce que** le moyen d'entraînement réalisé en tant que moteur électrique (57) est en liaison d'entraînement avec un arbre (58) traversant le chariot d'agrafage (11) parallèlement à la direction de déplacement de ce dernier, et **en ce qu'**un levier (59) relié à une bielle (60) actionnant un poussoir de cames (48) est chaque fois relié à l'arbre (58).

11. Dispositif selon l'une des revendications 1 à 10, comprenant un dispositif de pliage (10) réglable en fonction de l'épaisseur des produits imprimés (5), qui présente au moins une enclume (8, 9) fixée sur un porte-enclume (61) réglable, **caractérisé en ce que** les moyens de réglage pour le dispositif de pliage sont reliés par un mécanisme à un arbre d'entraînement (65) d'un moteur électrique (64) fixe commandé par angle de rotation.

12. Dispositif selon la revendication 11, **caractérisé en ce que** les moyens de réglage pour le dispositif de pliage présentent un segment denté (72) mobile le long d'une crémaillère fixe (73), qui est en liaison d'entraînement avec le porte-enclume (61) et qui est accouplé à un bras de levier (69) placé sur l'arbre d'entraînement (65) du moteur électrique (64).

13. Dispositif selon la revendication 12, **caractérisé en ce que** l'arbre d'entraînement (65) est relié au bras de levier (69) en établissant une liaison arbre/moyeu (67, 68) mobile traversant le chariot d'agrafage (11) de part en part dans la direction de déplacement et permettant de transmettre un couple.

14. Dispositif selon l'une des revendications 3 à 13, avec un dispositif de transport (2) ajustable en termes de hauteur à l'épaisseur des produits imprimés (5) à agrafer, qui présente un guide à chaîne (81) pour au moins une chaîne à maillons (82), à laquelle sont fixées des parties séparées (83) d'un support en forme de toit, **caractérisé en ce que** le guide à chaîne (81) présente des preneurs (86) s'étendant vers le bas, qui sont reliés par une tringlerie (85) à l'arbre d'entraînement (65).

15. Dispositif selon la revendication 11, **caractérisé en ce que** le moteur électrique (64) est réalisé pour un entraînement avec un couple réglable.
